# EUROPÄISCHE PATENTSCHRIFT

(11) **EP 3 250 498 B1**
(45) Veröffentlichungstag und Bekanntmachung des Hinweises auf die Patenterteilung: **22.04.2020**
(21) Anmeldenummer: 16701548.6
(22) Anmeldetag: 27.01.2016
(51) Int. Cl.: B66F 9/18

(54) **LASTSICHERUNGSVORRICHTUNG**
LOAD RESTRAINING DEVICE
DISPOSITIF DE RETENUE DE CHARGES

(30) Priorität: 28.01.2015 DE 102015201415
(43) Veröffentlichungstag der Anmeldung: 06.12.2017
(73) Patentinhaber: Rogama B.V., 6301 HR Valkenburg (NL)
(72) Erfinder: MATTI, Rob, 6301 HR Valkenburg (NL)
(74) Vertreter: FARAGO Patentanwälte
(86) Internationale Anmeldenummer: PCT/EP2016/051649
(87) Internationale Veröffentlichungsnummer: WO 2016/120303

(56) Entgegenhaltungen:
- DE-A1- 10 040 249
- DE-U1- 29 714 803
- FR-A1- 2 773 551
- GB-A- 714 482
- US-A- 2 684 165
- US-A- 2 772 800
- US-A- 4 116 349
- US-A- 4 354 795

## Beschreibung

Die Erfindung betrifft eine Lastsicherungsvorrichtung. Weiterhin betrifft die Erfindung einen Hubschlitten mit Lastsicherungsvorrichtung.

Unter Hubschlitten wird dabei eine Vorrichtung für den Anbau an ein Hubgerüst verstanden, wobei ein solches Hubgerüst beispielsweise das Hubgerüst eines Flurförderfahrzeugs ist und wobei an dem Hubschlitten ein Lastaufnahmemittel, beispielsweise eine Hubgabel, befestigbar ist. Dabei werden Hubgabeln üblicherweise paarweise eingesetzt, um beispielsweise Paletten, auf denen sich eine Last befindet, sicher anheben zu können. Hubschlitten sind im Stand der Technik bekannt. Beispielsweise offenbart die deutsche Offenlegungsschrift DE 10 2012 217 996 A1 einen Hubschlitten zum Anbau an ein Hubgerüst, mit dem einem gegebenen Hubgerüst mehr Hub verliehen werden kann, wobei sichergestellt ist, dass die Gabeln immer synchron bewegt werden und sich daher immer auf einer im Wesentlichen gleichen Höhe befinden. Aus dem Stand der Technik ist es auch bekannt, die Hubgabeln horizontal gleichsinnig oder relativ zu einander bewegbar an einem Hubschlitten zu befestigen. Dabei können die Hubgabeln durch manuelles Einhängen an verschiedenen Positionen des Hubschlittens einzeln positioniert werden. Beispielsweise aus der deutschen Offenlegungsschrift DE 10 2011 002 433 A1 ist ein Hubschlitten bekannt, bei dem wenigstens zwei horizontal bewegliche Lastaufnahmeelemente durch Antriebselemente relativ zueinander bewegbar sind, so dass die horizontalen Positionen der Lastaufnahmeelemente nicht manuell durch Umhängen, sondern ferngesteuert, beispielsweise aus dem Führerstand eines Flurförderfahrzeugs, eingestellt werden können, wobei der Bediener des Flurförderfahrzeugs zur Einstellung der horizontalen Positionen der Lastaufnahmeelemente den Führerstand des Flurförderfahrzeugs nicht verlassen muss.

Wird nun mit einem an einem solchen Hubschlitten befestigten Lastaufnahmeelement eine Last aufgenommen und angehoben, so besteht die Gefahr, dass die Last von dem Lastaufnahmeelement herunter fällt. Dabei kann die Last nach drei Seiten von dem Lastaufnahmeelement herunter fallen, nämlich in die dem Hubschlitten entgegengesetzte Richtung, im Folgenden als Frontrichtung bezeichnet, sowie in die beiden horizontalen, im Wesentlichen senkrecht zur Frontrichtung weisenden Richtungen, im Folgenden als Seitrichtungen bezeichnet. Handelt es sich bei dem Lastaufnahmeelement um eine Hubgabel, so kann durch das Vorsehen einer ausreichenden Länge der Hubgabel das Herunterfallen in Frontrichtung sicher verhindert werden. Viele Flurförderzeuge besitzen eine Neigungsvorrichtung, mit deren Hilfe die Last um einen kleinen Winkel rückwärts neigbar ist, womit das Risiko eines Kippens der Last in Frontrichtung weiter reduziert wird. Da Hubgabeln üblicherweise paarweise eingesetzt werden, kann durch die Wahl der horizontalen Position der beiden Hubgabeln zueinander, nämlich jeweils möglichst weit an den Außenrändern der anzuhebenden Last, bei einer an die Lastbreite angepassten Lasthöhe beziehungsweise Höhe des Schwerpunkts der Last ein seitliches Herunterfallen der Last ebenfalls sicher verhindert werden. Das gleiche gilt bei dem Transport der angehobenen Last beispielsweise mit einem Flurförderfahrzeug, insbesondere bei Kurvenfahrt und/oder Fahrt auf einer schiefen oder unebenen Ebene quer zur Frontrichtung.

In bestimmten Fällen ist die aufzunehmende Last aber im Vergleich zur Höhe sehr schmal, beispielsweise so schmal, dass die beiden Hubgabeln so positioniert werden müssen, dass sie sich sehr nah zueinander befinden und sich eventuell sogar berühren, um unter die Last zu passen. Solche Lasten sind üblicherweise mit eigenen Distanzvorrichtungen zum Boden versehen, so dass die Hubgabelzinken unter die Last geschoben werden können. In manchen Fällen sind diese Distanzvorrichtungen aber so klein bemessen, dass nur relativ dünne Gabeln unter die Last passen. Die Distanzvorrichtungen werden dabei minimiert, um die Packungsdichte in Regalsystemen oder beim Transport beispielsweise in Lastkraftwagen oder Containern zu erhöhen, in denen solche Lasten vertikal übereinander eingelagert werden können. Sind solche Lasten zusätzlich relativ lang und schwer, kommt es beim Anheben der Last zu starken Durchbiegungen der Hubgabeln und beim Transport insbesondere über unebene Böden zu Federbeziehungsweise Wippbewegungen der Hubgabeln. Damit verbunden ist eine erhöhte Gefahr des Herabfallens der Last von den Hubgabeln, wobei die seitliche Stabilität der Last auf den Hubgabeln durch die minimale Breite der Lastunterstützung durch die Hubgabeln stark eingeschränkt ist.

Andererseits ist es eine weitere Anforderung, Regalbodenabstände in Lastregalen, in denen Lasten eingelagert werden, zu minimieren, um Hallenhöhe einzusparen beziehungsweise in eine gegebene Hallenhöhe möglichst viele vertikal übereinander liegende Regalböden zu installieren. Daraus folgt, dass Hubgerüste und Lastsicherungsvorrichtungen möglichst wenig in vertikaler Richtung aufbauen sollen. Zusätzlich soll beispielsweise bei an Flurförderfahrzeugen angebrachten Hubgerüsten der Querschnitt, durch den der Fahrer des Flurförderfahrzeugs seinen Fahrweg und die zu aufzunehmende beziehungsweise transportierte Last beobachtet, möglichst groß sein.

Aus der deutschen Offenlegungsschrift DE 10 040 249 A1 ist eine Lastsicherungsvorrichtung bekannt, die eine auf einem Lastaufnahmeelement abgelegte Last während des Transports gegen ein Herabfallen sichert. Eine Lastsicherungsvorrichtung weist dazu ein Halte- beziehungsweise Andruckorgan auf, das mit den Lastaufnahmeelementen heb- und senkbar verbunden ist, wobei in Abständen über die gesamte, durch die Transporteinheiten gebildete Ladebreite des Fahrzeugs verteilt zwei oder mehr Halte- beziehungsweise Andruckorgane vorgesehen sein können.

Aus der europäischen Patentanmeldung EP 0 467 210 A1 ist ebenfalls eine Lastsicherungsvorrichtung bekannt. Die Lastsicherungsvorrichtung weist eine auf einer Führungsschiene parallel zum Hubgerüst verschiebbare Lasthalteplatte und beziehungsweise oder auf weiteren Führungsschienen seitlich verschiebbar gelagerte seitliche Stützplatten auf.

Aus der US-amerikanischen Offenlegungsschrift US 4 116 349 A ist eine Lastsicherungsvorrichtung bekannt, die einen Mast und ein Haltelement, ein Stützelement und eine Führungsschiene aufweist, wobei die Lastsicherungsvorrichtung an dem Mast vertikal verschiebbar angeordnet ist, die Führungsschiene im Wesentlichen parallel zu dem Mast ausgedehnt ist und das Stützelement mit der Führungsschiene in Eingriff ist, wobei das Stützelement von der Führungsschiene (gestützt wird und wobei das Schwenken des Halteelements in vertikaler Richtung durch das Stützelement verhindert wird.

Aus der US-amerikanischen Patenschrift US 2 684 165 ist eine Gabelstaplervorrichtung bekannt, die einen Heberahmen und einen Stützrahmen aufweist. Ein Mittel für eine Vorwärts- und Rückwärtsschwenkbewegung ist an dem Tragrahmen befestigt. Über ein Antriebsmittel ist der Heberahmen seitlich auf verschiebbar, ohne das Kippen zu beeinflussen. Weiterhin sind Mittel vorhanden, um das Kippen des Heberahmens zu steuern.

Aus der Offenlegungsschrift GB 714 482 (A) ist ein Flurförderzeug mit einem Lastschlitten mit Stummel-Gabeln bekannt, der über eine Kette oder Seil vertikal beweglich und neigbar ist. Der Lastschlitten weist weithin Klammern zum seitlichen Umklammern einer Last und ein vertikal bewegliches Halteelement auf, mit dem die Last gehalten werden kann.

Die Schrift US 2,772,800 A offenbart eine Lastsicherungsvorrichtung, aufweisend mindestens einen Mast und ein Haltelement, ein Stützelement und eine 'Führungsschiene', wobei die Lastsicherungsvorrichtung an dem mindestens einen Mast in oder entgegen der x-Richtung vertikal verschiebbar angeordnet ist, die 'Führungsschiene' ein im Wesentlichen parallel zu dem mindestens einen Mast ausgedehntes Teil aufweist und das Stützelement mit diesem Teil der 'Führungsschiene' in Eingriff bringbar ist, wobei das Stützelement von der 'Führungsschiene' gestützt wird, wobei das Haltelement um einen Drehpunkt verschwenkbar angeordnet ist, wobei das Haltelement durch das Schwenken in eine im Wesentlichen horizontale Stellung aktivierbar ist, und wobei das Schwenken des Halteelements in vertikaler Richtung durch das Stützelement verhindert wird.

Bei den bekannten Lastsicherungsvorrichtungen wird allerdings die Flexibilität des Hubschlittens durch die Lastsicherungsvorrichtungen selbst eingeschränkt. Im Stand der Technik sind zur Lösung dieses Problems Beispiele bekannt bei denen das Halteelement manuell beziehungsweise hydraulisch weggeklappt werden kann. Allerdings wird bei diesen Systemen der Querschnitt, durch den ein Bediener der Lastsicherungsvorrichtung seinen Fahrweg und die aufzunehmende beziehungsweise zu transportierte Last beobachten kann, wesentlich eingeschränkt. Darüber hinaus wird hierbei die mögliche vertikale Höhe der Last stark eingeschränkt und das Eigengewicht eines Hubschlittens mit montierter Lastsicherungsvorrichtung wird stark erhöht, wodurch sich die durch den Hubschlitten maximal aufnehmbare Last entsprechend reduziert.

Aufgabe der Erfindung ist es, eine Lastsicherungsvorrichtung anzugeben, mit der auch bei schmaler und/oder langer durch ein Lastaufnahmeelement aufzunehmender Last ein Herabfallen der Last von dem Lastaufnahmeelement sicher verhindert wird, wobei trotz der vorgesehenen Lastsicherungsvorrichtung weder der Querschnitt, durch den ein Bediener der Lastsicherungsvorrichtung seinen Fahrweg und die aufzunehmende beziehungsweise zu transportierte Last beobachten kann, wesentlich eingeschränkt, noch die mögliche vertikale Höhe der Last durch die Lastsicherungsvorrichtung übermäßig eingeschränkt werden soll.

Zusätzlich soll die Lastsicherungsvorrichtung möglichst leicht ausgeführt sein. Darüber hinaus soll die Lastsicherungsvorrichtung einen möglichst großen vertikalen Verstellbereich beziehungsweise Öffnungsbereich zu dem Lastaufnahmeelement aufweisen, damit sowohl möglichst hohe als auch niedrigere Lasten stabilisiert, sicher und schnell aufgenommen und transportiert werden können. Erfindungsgemäß wird diese Aufgabe durch eine Lastsicherungsvorrichtung mit den Merkmalen des unabhängigen Anspruches 1 gelöst. Vorteilhafte Weiterbildungen der Lastsicherungsvorrichtung ergeben sich aus den Unteransprüchen 2 - 14. Eine weitere Aufgabe der Erfindung besteht darin, einen Hubschlitten mit einem Lastaufnahmeelement anzugeben, mit dem auch bei schmaler und/oder langer aufzunehmender Last ein Herabfallen der Last von dem Lastaufnahmeelement sicher verhindert wird, wobei weder der Querschnitt, durch den ein Bediener des Hubschlittens seinen Fahrweg und die aufzunehmende beziehungsweise zu transportierte Last beobachten kann, wesentlich eingeschränkt, noch die mögliche vertikale Höhe der Last übermäßig eingeschränkt werden soll. Zusätzlich soll der Hubschlitten möglichst leicht ausgeführt sein. Diese weitere Aufgabe wird durch einen Hubschlitten gemäß Anspruch 15 gelöst. Eine erfindungsgemäße Lastsicherungsvorrichtung ist dadurch gekennzeichnet, dass sie mindestens einen Mast und ein Haltelement, ein Stützelement und eine Führungsschiene aufweist, die Lastsicherungsvorrichtung an dem mindestens einen Mast in oder entgegen der x-Richtung vertikal verschiebbar angeordnet ist, die Führungsschiene ein im Wesentlichen parallel zu dem mindestens einen Mast ausgedehntes Teil aufweist und das Stützelement diesem Teil mit der Führungsschiene in Eingriff bringbar ist, wobei das Stützelement von der Führungsschiene gestützt wird und wobei das Halteelement um einen Drehpunkt verschwenkbar angeordnet ist, wobei das Halteelement durch das Schwenken in eine im Wesentlichen horizontale Stellung aktivierbar ist, wobei das Schwenken des Halteelements in vertikaler Richtung (x) durch das Stützelement verhindert wird, wenn das Stützelement in dem im Wesentlichen parallel zu dem mindestens einen Mast ausgedehnten Teil der Führungsschiene in Eingriff ist. Die Lastsicherungsvorrichtung ist durch ein Verschwenken des Halteelements in eine im Wesentlichen horizontale Stellung aktivierbar. Im deaktivierten Zustand ist das Halteelement in eine im Wesentlichen vertikale Stellung weggeklappt, so dass es in dieser Stellung die Aufnahme von ausladenden Lasten, die keiner Lastsicherung bedürfen, nicht einschränkt und die Flexibilität der Einsatzfälle des Hubschlittens maximiert. Durch die Abstützung des Halteelements an der Führungsschiene, sofern sich das Stützelement im Eingriff mit der Führungsschiene befindet, wird ein Ausweichen des Halteelements auf einfache Weise mechanisch verhindert, so dass keine Kraftaufbringmittel wie beispielsweise Hydraulikzylinder erforderlich sind, um die Haltekraft auf das Halteelement aufzubringen. Darüber hinaus entfällt die für einen Hydraulikzylinder benötigte hydraulische Ansteuerung und es müssen keine Hydraulikschläuche verlegt werden. Diese Schläuche müssten den gesamten vertikalen Verstellbereich der Haltevorrichtung mitgeführt werden und würden Platz in Anspruch nehmen und die Herstellungskosten erhöhen. Die Lastsicherungsvorrichtung ist soweit in vertikaler Richtung an dem mindestens einen Mast zu verschieben, dass das Stützelement nicht mehr im Eingriff mit der Führungsschiene ist. Dies ist beispielsweise durch die Wahl einer geringeren Länge der Führungsschiene im Vergleich zu dem mindestens einen Masts möglich. Ist das Stützelement nicht mehr im Eingriff mit der Führungsschiene, kann das Halteelement um einen Drehpunkt in einem im Wesentlichen vertikale Stellung verschwenkt und dadurch deaktiviert werden. Dadurch, dass keine Kraftaufbringmittel zur Aufbringung der Haltekraft erforderlich sind, baut die Lastsicherungsvorrichtung klein und kompakt, was sich positiv in Hinblick auf den Querschnitt, die Beobachtungsmöglichkeit des Fahrwegs und der aufzunehmende beziehungsweise zu transportierte Last durch den ein Bediener der Lastsicherungsvorrichtung sowie das Eigengewicht der Vorrichtung auswirkt. Hierdurch wird das aufnehmbare Maximalgewicht einer Last nur wenig eingeschränkt und der Energieverbrauch für das Anheben einer Last minimiert. Darüber hinaus weist die Lastsicherungsvorrichtung einen möglichst großen vertikalen Verstellbeziehungsweise Öffnungsbereich zu den Lastaufnahmeelementen auf, womit sowohl möglichst hohe als auch niedrigere Lasten stabilisiert, sicher und schnell aufgenommen und transportiert werden können.

Durch die Verschwenkmöglichkeit des Halteelements ist die Lastsicherungsvorrichtung aktivier- und deaktivierbar. In Anwendungsfällen, in denen eine Lastsicherung nicht erforderlich oder sogar unerwünscht ist, kann somit die Lastsicherungsvorrichtung einfach in eine im Wesentlichen vertikale Stellung weggeklappt werden. Dazu kann die Lastsicherungsvorrichtung vertikal in Richtung zu dem Lastaufnahmeelement bewegt werden, wobei die Lastaufnahmevorrichtung schwenkbar ist, sobald sich das Stützelement nicht mehr im Eingriff mit der Führungsschiene befindet, so dass es nicht mehr gestützt wird.

Die Lastsicherungsvorrichtung kann beispielsweise an einen bekannten Hubschlitten angebracht werden, der seinerseits beispielsweise an einem Flurförderfahrzeug befestigt ist. Der Hubschlitten kann seinerseits eine Vorrichtung zur Hubvergrößerung aufweisen. In diesem Fall ist es vorteilhaft, wenn die Lastsicherungsvorrichtung an der Hubvergrößerungsvorrichtung angebracht ist.

In einer vorteilhaften Ausführungsform ist das Halteelement in positive x-Richtung verschwenkbar. Beispielsweise ragt dazu der mindestens eine Mast in positiver x-Richtung über die Führungsschiene hinaus. Zum Deaktivieren wird hierbei die Lastsicherungsvorrichtung soweit an dem mindesten einen Mast nach oben in positive x-Richtung gefahren, dass das Stützelement sich nicht mehr mit der Führungsschiene im Eingriff befindet. Das Halteelement wird dabei zum Deaktivieren um den Drehpunkt in entgegengesetzte x-Richtung verschwenkt und weist im deaktivierten Zustand nach unten in die entgegengesetzte x-Richtung.

In einer alternativen Ausführungsform ist das Haltelement in negativer x-Richtung verschwenkbar. Beispielsweise ragt dazu der mindestens eine Mast in negativer x-Richtung über die Führungsschiene hinaus. Zum Deaktivieren wird in dieser Ausführungsform die Lastsicherungsvorrichtung soweit an dem mindestens einen Mast nach unten in entgegensetzte x-Richtung gefahren, dass das Stützelement sich nicht mehr mit der Führungsschiene im Eingriff befindet. Das Halteelement wird dabei zum Deaktivieren um den Drehpunkt in x-Richtung verschwenkt und weist im deaktivierten Zustand nach oben in x-Richtung. Hierdurch weist der Hubschlitten mit deaktiviertem Lastsicherungselement eine niedrigere Bauhöhe auf als im zuvor beschriebenen umgekehrten Fall.

In einer bevorzugten Ausführungsform ist das Halteelement in im Wesentlichen vertikaler Stellung in positiver y-Richtung nicht über die maximale Ausdehnung des mindestens einen Mastes in positiver y-Richtung hinaus ausgedehnt. Dabei ist die positive y-Richtung die Richtung, in der das Lastaufnahmeelement zu Lastaufnahme ausgedehnt ist, d.h. mit anderen Worten die Vorausfahrtrichtung eines Flurförderfahrzeugs. Die im Wesentlichen vertikale Stellung des Halteelements entspricht dem deaktivierten Zustand der Lastsicherungsvorrichtung. Dadurch, dass das Haltelement im deaktivierten Zustand nicht über den mindestens einen Mast in Vorausfahrtrichtung des Flurförderfahrzeugs hinausragt, baut die Lastsicherungsvorrichtung in dieser Richtung besonders kompakt, so dass die nutzbare Tiefe des Lastaufnahmeelements zur Lastaufnahme nur minimal eingeschränkt wird. Es ist besonders vorteilhaft, wenn die Lastsicherungsvorrichtung so an einem Hubschlitten angebracht wird, dass auch der mindestens eine Mast nicht in positiver y-Richtung über den Hubschlitten hinausragt. In diesem Fall wird die nutzbare Tiefe des Lastaufnahmeelements zur Lastaufnahme nicht eingeschränkt.

Es hat sich weiterhin als vorteilhaft erwiesen, wenn die Lastsicherungsvorrichtung weiterhin ein Joch aufweist, wobei das Haltelement in Relation zu dem Joch in vertikaler Richtung schwenkbar ist. Das Joch bildet bei der Verwendung von zwei im Wesentlichen parallelen Masten die Verbindungsbrücke zu den vertikalen Halteelementführungen und erhöht die Stabilität der Lastsicherungsvorrichtung.

Weiterhin hat es sich als vorteilhaft erwiesen, wenn das Joch und das Halteelement in x-Richtung beziehungsweise in entgegengesetzter x-Richtung vertikal gleichsinnig bewegbar sind, wobei ihr vertikaler Abstand konstant ist. Die Haltekraft, die von der Last gegen das Halteelement wirkt, liefert ein Biegemoment, das abgefangen werden muss. Da dieses Biegemoment aber auch über das Stützelement auf die Führungsschiene übertragen wird, muss das Joch selbst kein Biegemoment abfangen, sondern nur eine Reaktionskraft und kann somit leichter ausgeführt werden.

In einer vorteilhaften Ausführungsform weist die Lastsicherungsvorrichtung weiterhin einen Kraftspeicher auf, wobei der Kraftspeicher gespannt ist, wenn sich das Halteelement in einer im Wesentlichen horizontalen Lage befindet. Der Kraftspeicher übt dabei ein Drehmoment auf das Halteelement um die Drehachse in der Schwenkrichtung aus, die dem Deaktivieren der Lastsicherungsvorrichtung entspricht. Solange sich das Stützelement und damit die Lastsicherungsvorrichtung in dem Bereich befindet, in dem sich das Stützelement mit der Führungsschiene im Eingriff befindet, wirkt das sich auf der Führungsschiene abstützende Stützelement diesem Drehmoment entgegen. Wird aber die Lastsicherungsvorrichtung vertikal soweit in Richtung des Lastaufnahmeelements bewegt, dass sich das Stützelement außerhalb des Eingriffs mit der Führungsschiene befindet, wird das Stützelement nicht mehr von der Führungsschiene gestützt und das Halteelement verschwenkt durch das von dem Kraftspeicher aufgebrachte Drehmoment um seine Drehachse in vertikaler Richtung, so dass die Lastsicherungsvorrichtung deaktiviert ist. Dabei ist besonders vorteilhaft, dass das Verschwenken einzig durch die vertikale Bewegung der Lastsicherungsvorrichtung erfolgt, ohne dass es eines zusätzlichen Aktivators, wie beispielsweise eines zusätzlichen Hydraulik- oder Pneumatikzylinders bedarf. Hierdurch baut die Lastsicherungsvorrichtung besonders klein, was sich vorteilhaft auf den Querschnitt, durch den ein Bediener des Hubschlittens seinen Fahrweg und die aufzunehmende beziehungsweise zu transportierte Last beobachten kann sowie auf die mögliche vertikale Höhe der Last auswirkt. Zusätzlich ist das Gewicht des Hubschlittens weiter minimiert. Darüber hinaus entfällt die für einen Aktivator benötigte Ansteuerung und es müssen keine Medienschläuche, wie Hydraulik- oder Pneumatikschläuche, oder Elektrokabel verlegt werden. Diese Schläuche oder Kabel müssten den gesamten vertikalen Verstellbereich der Haltevorrichtung mitgeführt werden und würden Platz in Anspruch nehmen und die Herstellungskosten erhöhen.

Der Kraftspeicher ist an einer Seite mit dem Joch und mit der anderen Seite mit dem verschwenkbaren Halteelement verbunden. Die bevorzugte Gasfeder kann sowohl horizontal als auch vertikal montiert werden.

In einer vorteilhaften Ausführungsform ist der Kraftspeicher eine Druckfeder. Beispielsweise kann der Kraftspeicher eine Gasdruckfeder sein. Alternativ kann der Kraftspeicher auch eine Zugfeder, beispielsweise eine Gaszugfeder sein. Gasdruck- und Gaszugfedern sind im Stand der Technik bekannt. Sie zeichnen sich durch eine im Vergleich zu ihrer Größe große Kraftentfaltung, geringes Gewicht und Wartungsfreiheit aus. Damit wird weiter der Querschnitt, durch den ein Bediener des Hubschlittens seinen Fahrweg und die aufzunehmende beziehungsweise zu transportierte Last beobachten kann und die mögliche vertikale Höhe der Last optimiert. Zusätzlich wird das Gewicht der Lastsicherungsvorrichtung weiter optimiert.

Ein großer Vorteil dieser bevorzugten Ausführungsform ist, dass, wenn beim Anheben des Lastschlittens das Halteelement an einem darüber liegenden Regalelement anstoßen würde, es gegen die Federkraft nach unten mitbewegen kann und somit die Wahrscheinlichkeit für eine Schadensentstehung an dem Halteelement und/oder dem Regal deutlich minimiert ist. Es hat sich weiterhin als vorteilhaft erwiesen, wenn das Stützelement ein Verschleißelement aufweist, mit dem sich das Stützelement an der Führungsschiene abstützt. Bei dem vertikalen Verschieben der Lastsicherungsvorrichtung reibt das Stützelement an der Führungsschiene. Durch das Verschleißelement wird dabei der Verschleiß auf dieses Element konzentriert, wobei sich das Verschleißelement leicht austauschen lässt. Damit wird der Wartungsaufwand für die Lastsicherungsvorrichtung minimiert. Das Verschleißelement kann beispielsweise als Rolle oder Rolllager ausgeführt sein. Alternativ ist auch das Vorsehen eines Gleitbalkens als Verschleißelement möglich.

In einer vorteilhaften Ausführungsform ist die Führungsschiene mit dem mindestens einen Mast wirkverbunden. Insbesondere kann der mindestens eine Mast auch selbst als Führungsschiene ausgeführt sein.

Es hat sich als vorteilhaft herausgestellt, wenn der Hubschlitten eine Höhenverstellvorrichtung für die Lastsicherungsvorrichtung aufweist, mit deren Hilfe die Lastsicherungsvorrichtung entlang der Führungsschiene in vertikaler Richtung (x) verstellbar ist. Dabei ist die Höhenverstellvorrichtung in einer besonders vorteilhaften Ausführungsform in den mindestens einen Mast integriert. Durch die Integration der Höhenverstellvorrichtung in den mindestens einen Mast ist die Höhenverstellvorrichtung vor mechanischen Beschädigungen weitgehend geschützt und benötigt keinen zusätzlichen Bauraum. Beispielsweise kann die Höhenverstellvorrichtung eine Spindel, beispielsweise eine Kugelumlaufspindel, oder ein Hydraulikzylinder sein. Dabei stellt die Höhenverstellvorrichtung in dem Bereich kurz vor der Endstellung gleichzeitig das Betätigungsorgan dar, mit dem das Haltelement verschwenkt und damit die Lastsicherungsvorrichtung aktiviert beziehungsweise deaktiviert wird.

Die Höhenverstellvorrichtung weist mindestens ein Führungsprofil auf. Vorzugsweise weist die Höhenverstellung zwei Führungsprofile auf, welche hinter, das heißt in Richtung von einer aufgenommenen Last wegweisend, an dem Hubschlitten angebrachten Lastaufnahmeelementen oder seitlich davon angeordnet sind. Die mindestens eine Höhenverstellvorrichtung kann außerhalb des Führungsprofils angebracht sein oder aber in dem Führungsprofil integriert sein, wodurch sie vorteilhaft geschützt ist. Bei einer ausreichend langen Führung kann die Höhenverstellvorrichtung nur in einem Führungsprofil integriert sein, wobei in dem anderen Führungsprofil nur ein Profil geführt wird.

In einer weiteren vorteilhaften Ausführungsform weist das Haltelement eine maximale Ausdehnung D von der Drehachse zu der der Drehachse entgegengesetzten Richtung auf, wobei die Länge H_{F} der Führungsschiene mindestens der Ausdehnung D des Halteelements entspricht. Bei einer solchen Größenrelation lässt sich das Halteelement besonders einfach vollständig in eine im Wesentlichen vertikale Stellung einklappen, so dass es im deaktivierten Zustand keine über den mindestens einen Mast hinausgehende Ausdehnung in positiver y-Richtung aufweist und somit die maximal nutzbare Tiefe des Lastaufnahmeelements nicht einschränkt.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
Fig. 1 eine erfindungsgemäße Lastsicherungsvorrichtung an einem Hubschlitten in einer dreidimensionalen Darstellung von vorne mit aktiviertem Halteelement
Fig. 2 einen Ausschnitt einer erfindungsgemäßen Lastsicherungsvorrichtung in einer dreidimensionalen Darstellung von hinten mit aktiviertem Halteelement
Fig. 3 eine erfindungsgemäße Lastsicherungsvorrichtung mit aktiviertem Halteelement in einer Seitenansicht
Fig. 4 eine erfindungsgemäße Lastsicherungsvorrichtung mit aktiviertem Halteelement in einer Ansicht von oben
Fig. 5 eine erfindungsgemäße Lastsicherungsvorrichtung n einer dreidimensionalen Darstellung von vorne mit aktiviertem Halteelement
Fig. 6 eine erfindungsgemäße Lastsicherungsvorrichtung in einer dreidimensionalen Darstellung von vorne mit deaktiviertem Halteelement
Fig. 7 einen Ausschnitt einer erfindungsgemäßen Lastsicherungsvorrichtung mit deaktiviertem Halteelement in einer Seitenschnittansicht

Fig. 1 zeigt eine erfindungsgemäße Lastsicherungsvorrichtung 100 an einem Hubschlitten 150 in einer dreidimensionalen Darstellung von vorne mit aktiviertem Halteelement 110. An dem Hubschlitten 150 sind zwei Hubgabeln 160 als Lastaufnahmeelement angebracht. Die Lastsicherungsvorrichtung weist zwei Masten 151 der Länge H_{M} auf, an denen ein Halteelement 110 über ein Joch 111 angebracht ist. Das Halteelement 110 befindet sich in aktivierter, das heißt nach vorne in positive y-Richtung in Richtung der Hubgabeln 160 geschwenkten Position befindet. An dem Joch 111 ist das rahmenförmige Halteelement 110 um eine Drehachse 112 schwenkbar befestigt. Das Joch 111 ist über Höhenverstellvorrichtungen 115, die in den Mastprofilen gelagert sind, vertikal bewegbar mit den Masten 151 verbunden, wobei mindestens eine Höhenverstellvorrichtung 115 als Hydraulikzylinder ausgeführt ist. Weiterhin ist in der Darstellung eine Gasdruckfeder 140 als Kraftspeicher zu erkennen, wobei die Gasdruckfeder 140 eine Kraft auf das Halteelement 110 ausübt, die ein Drehmoment um die Drehachse 112 erzeugt. Das Halteelement 110 hat eine Ausdehnung D in Richtung der Hubgabeln 160. Weiterhin sind zwei Führungsschienen 130 der Länge H_{F} an den Masten 151 angebracht, die in entgegengesetzter x-Richtung mit jeweils einer Kurvenbahn 131 enden. Das Halteelement 110 befindet sich in seiner höchsten Position. In dieser Position kann eine Last mit den Hubgabeln 160 aufgenommen werden. Ist die Last aufgenommen, kann das Halteelement 110 in vertikaler Richtung entgegen der x-Richtung auf die Last abgesenkt werden, um die Last auf diese Art zwischen den Hubgabeln 160 und dem Halteelement 110 einzuspannen. Derart eingespannt kann eine Last sicher angehoben und transportiert werden. Die Lastsicherungsvorrichtung 100 ist an einem Hubschlitten 150 befestigt, der die beiden Hubgabeln 160 trägt und an einem Hubgerüst (nicht dargestellt) eines Flurförderfahrzeugs (nicht dargestellt) vertikal bewegt werden kann.

Fig. 2 zeigt einen Ausschnitt einer erfindungsgemäßen Lastsicherungsvorrichtung 100 in einer dreidimensionalen Darstellung von hinten mit aktiviertem Halteelement 110. Aus dieser Perspektive ist zu erkennen, dass die Gasdruckfeder 140 als Druckfeder in der dargestellten aktivierten Position des Halteelements 110 gespannt ist. Sie greift einerseits an dem Halteelement 110 selbst an, andererseits an einem Hebelelement 113, das an dem Joch 111 befestigt ist. In diesem Hebelelement 113 ist auch die Drehachse 112 gelagert, wobei die Gasdruckfeder 112 entgegen der x-Richtung unterhalb der Drehachse 112 an dem Hebelelement 113 angreift und so ein Drehmoment um die Drehachse 112 erzeugt. Dieses Drehmoment wirkt so, dass das Halteelement 110 nach oben, das heißt in x-Richtung, schwenken würde, wenn dies nicht durch die Stützelemente 120, die über Verschleißelemente 121 gegen die Führungsschiene 130 wirken, verhindert würde. Wird die Lastsicherungsvorrichtung an den Führungsschienen 130 weiter vertikal entgegen der x-Richtung soweit bewegt, dass sich die Stützelemente 120 im Bereich der Kurvenbahnen 131 der Führungsschienen 130 befinden, können die Stützelemente 120 dem Drehmoment nicht mehr entgegen wirken und das Halteelement 110 verschwenkt im Uhrzeigersinn nach oben, das heißt in x-Richtung, um die Drehachse 112.

Fig. 3 zeigt eine erfindungsgemäße Lastsicherungsvorrichtung 100 mit aktiviertem Halteelement 110 in einer Seitenansicht. Das Haltelement weist eine im aktivierten Zustand horizontale Ausdehnung D, gemessen zwischen Drehachse 112 und maximaler vorderer Ausdehnung, auf. Die Masten 151 der Lastsicherungsvorrichtung 100 sind in positiver y-Richtung nicht über die in positive y-Richtung liegende Vorderkante des Hubschlittens 150 ausgedehnt.

Fig. 4 zeigt eine erfindungsgemäße Lastsicherungsvorrichtung 100 mit aktiviertem Halteelement 110 in einer Ansicht von oben. Die Lastsicherungsvorrichtung 100 weist zwei Masten 151 auf, wobei in einem der Masten 151 eine Höhenverstellvorrichtung 115 in Form eines Hydraulikkobens wirkt. Über diesen Hydraulikkolben 115 kann das Halteelement 110 vertikal, das heißt in beziehungsweise entgegen der x-Richtung verschoben werden. Insbesondere kann das deaktivierte Halteelement 110 über die Höhenverstellvorrichtung 115 zur Aktivierung über den Bereich 131 der Kurvenbahn in der Führungsschiene 130 vertikal in x-Richtung beziehungsweise umgekehrt das aktivierte Halteelement 110 über die Höhenverstellvorrichtung 115 zur Deaktivierung unter den Bereich 131 der Kurvenbahn in der Führungsschiene 130 entgegen der x-Richtung vertikal verschoben werden. Ist das Halteelement 110 aktiviert, kann es über die Höhenverstellvorrichtung 115 in eine maximale Position vertikal in x-Richtung verschoben werden. In dieser Position kann eine Last mit dem Lastaufnahmeelement 160 aufgenommen werden. Wenn die Last auf dem Lastaufnahmeelement 160 ruht, kann über die Höhenverstellvorrichtung 115 das Haltelement so entgegen der x-Richtung vertikal verschoben werden, dass es auf der Oberfläche der Last aufsetzt und die Last zwischen Lastaufnahmeelement 160 und Halteelement 110 einspannt wird, wodurch ein sicheres Heben und Transportieren der Last möglich ist.

Fig. 5 zeigt eine erfindungsgemäße Lastsicherungsvorrichtung 100in einer dreidimensionalen Darstellung von vorne mit aktiviertem Halteelement 110. Das Halteelement 110 befindet sich nahe der unteren Maximalposition, in der es noch aktiviert ist, das heißt, in der sich das Stützelement 120 noch im vertikalen Bereich der Führungsschiene 130 außerhalb des Bereich 131 der Kurvenbahn befindet. Zwischen dem Bereich 131 der Kurvenbahn in der Führungsschiene 130 und dem oberen, in x-Richtung gelegenen Ende der Führungsschiene 130 befindet sich die Führungsschiene130 mit der Länge H_{F}, wobei das Haltelement 110 über die Länge H_{F} im aktivierten Zustand vertikal verschiebbar ist. H_{F} ist dabei mindestens so groß wie die maximale Ausdehnung D des Halteelements 110 von der Drehachse 112 aus gesehen. Bei diesen Geometrieverhältnissen kann das Halteelement 110 im deaktivierten Zustand im Wesentlichen senkrecht zum Lastaufnahmeelement 160 weggeklappt werden, so dass der Hubschlitten 150 uneingeschränkt durch die Lastsicherungsvorrichtung 100 auch in allen Fällen verwendet werden kann, in denen eine Lastsicherungsvorrichtung 100 nicht erforderlich oder sogar hinderlich ist. In Fig. 6 ist eine erfindungsgemäße Lastsicherungsvorrichtung 100 in einer dreidimensionalen Darstellung von vorne mit deaktiviertem Halteelement 110 zu sehen. In diesem Fall ist H_{F} größer als die Ausdehnung D des Halteelements 110. Das Haltelement 110 ist im Wesentlichen senkrecht zum Lastaufnahmeelement 160, das heißt im Wesentlichen parallel zu den Masten 151 in die Vertikale verschwenkt. Dadurch steht die gesamte Tiefe des Lastaufnahmeelements 160 zum Aufnehmen einer Last zur Verfügung. Kein Teil der Lastsicherungsvorrichtung 100 steht über die Masten 151 vor. Damit befinden sich die beweglichen Teile der Lastsicherungsvorrichtung 100 in einer geschützten Position. Die Masten 151 selbst ragen in positiver y-Richtung nicht über den Hubschlitten 150 vor, so dass die maximale Tiefe der Hubgabeln 160 für die Lastaufnahme zur Verfügung steht.

Fig. 7 zeigt einen Ausschnitt einer erfindungsgemäßen Lastaufnahmevorrichtung 100 mit deaktiviertem Halteelement 110 in einer Seitenschnittansicht. Die Führungsschiene 130 ist mit dem Bereich 131 der Kurvenbahn im Schnitt dargestellt. Ebenso sind das Stützelement 120 und das Verschleißelement 121 geschnitten dargestellt, wobei das Halteelement 110 um die Drehachse 112 in eine vertikale Stellung verschwenkt ist.

### Bezugszeichenliste:

- 100: Lastsicherungsvorrichtung
- 110: Halteelement
- 111: Joch
- 112: Drehachse, Gelenk
- 113: Hebelelement
- 115: Höhenverstellvorrichtung, Hydraulikkolben
- 120: Stützelement
- 121: Verschleißelement
- 130: Führungsschiene
- 131: Bereich der Kurvenbahn in der Führungsschiene
- 140: Kraftspeicher
- 150: Hubschlitten
- 151: Mast
- 160: Lastaufnahmeelement, Hubgabel
- D: Ausdehnung des Halteelements
- H_{F}: Länge der Führungsschiene
- H_{M}: Mastlänge

## Patentansprüche

1. Lastsicherungsvorrichtung (100),
wobei die Lastsicherungsvorrichtung (100) mindestens einen Mast (151) und ein Haltelement (110), ein Stützelement (120) und eine Führungsschiene (130) aufweist, die Lastsicherungsvorrichtung (100) an dem mindestens einen Mast (151) in x- Richtung vertikal verschiebbar angeordnet ist, die Führungsschiene (130) im Wesentlichen parallel zu dem mindestens einen Mast (151) ausgedehnt ist und das Stützelement (120) mit der Führungsschiene (130) in Eingriff ist, wobei das Stützelement (120) von der Führungsschiene (130) gestützt wird und wobei das Halteelement (110) um einen Drehpunkt (112) verschwenkbar angeordnet ist, wobei das Haltelement (110) durch das Schwenken in eine im Wesentlichen horizontale Stellung aktivierbar ist, wobei das Schwenken des Halteelements (110) in vertikaler Richtung (x) durch das Stützelement (120) verhindert wird,
**dadurch gekennzeichnet,**
**dass** die Führungsschiene (130) eine an ihrem unteren Ende um 90° abgebogene Kurvenbahn (131) aufweist und, dass
die Lastsicherungsvorrichtung (100) weiterhin einen Kraftspeicher (140) aufweist, wobei der Kraftspeicher (140) gespannt ist, wenn sich das Halteelement (110) in einer im Wesentlichen horizontalen Lage befindet und ein Drehmoment auf das Halteelement (110) um die Drehachse (112) in zu dem Bereich (131) der Kurvenbahn der Führungsschiene (130) entgegengesetzter Richtung ausübt.

2. Lastsicherungsvorrichtung (100) nach Anspruch 1,
**dadurch gekennzeichnet,**
**dass** das Halteelement (110) in positive x-Richtung verschwenkbar ist.

3. Lastsicherungsvorrichtung (100) nach Anspruch 1,
**dadurch gekennzeichnet,**
**dass** das Halteelement (110) in negative x-Richtung verschwenkbar ist.

4. Lastsicherungsvorrichtung (100) nach einem der vorherigen Ansprüche,
**dadurch gekennzeichnet,**
**dass** das Haltelement (110) in im Wesentlichen vertikaler Stellung in positiver y-Richtung nicht über die maximale Ausdehnung des mindestens einen Mastes (151) in positiver y-Richtung hinaus ausgedehnt ist.

5. Lastsicherungsvorrichtung (100) nach einem der vorherigen Ansprüche,
**dadurch gekennzeichnet,**
**dass** die Lastsicherungsvorrichtung (100) weiterhin ein Joch (111) aufweist, wobei das Haltelement (110) in Relation zu dem Joch (111) in vertikaler Richtung (x) um den Drehpunkt (112) schwenkbar ist.

6. Lastsicherungsvorrichtung (100) nach Anspruch 5,
**dadurch gekennzeichnet,**
**dass** das Joch (111) und das Halteelement (110) in x-Richtung beziehungsweise in entgegengesetzter x-Richtung vertikal gleichsinnig bewegbar sind, wobei ihr vertikaler Abstand konstant ist.

7. Lastsicherungsvorrichtung (100) nach Anspruch 1, **dadurch gekennzeichnet,**
**dass** der Kraftspeicher (140) eine Druckfeder ist.

8. Lastsicherungsvorrichtung (100) nach einem der vorherigen Ansprüche,
**dadurch gekennzeichnet,**
**dass** das Stützelement (120) ein Verschleißelement (121) aufweist, mit dem sich das Stützelement (120) an der Führungsschiene (130) abstützt.

9. Lastsicherungsvorrichtung (100) nach Anspruch 8,
**dadurch gekennzeichnet,**
**dass** das Verschleißelement (121) eine Rolle ist.

10. Lastsicherungsvorrichtung (100) nach Anspruch 8,
**dadurch gekennzeichnet,**
**dass** das Verschleißelement (121) ein Gleitbalken ist.

11. Lastsicherungsvorrichtung (100) nach einem der vorhergehenden Ansprüche,
**dadurch gekennzeichnet,**
**dass** die Führungsschiene (130) mit dem mindestens einen Mast (151) wirkverbunden ist.

12. Lastsicherungsvorrichtung (100) nach einem der vorhergehenden Ansprüche,
**dadurch gekennzeichnet,**
**dass** der Hubschlitten eine Höhenverstellvorrichtung (115) für die Lastsicherungsvorrichtung (100) aufweist, mit deren Hilfe die Lastsicherungsvorrichtung entlang der Führungsschiene (130) in vertikaler Richtung (x) verstellbar ist.

13. Lastsicherungsvorrichtung (100) nach Anspruch 12,
**dadurch gekennzeichnet,**
**dass** die Höhenverstellvorrichtung (115) in den mindestens einen Mast (151) integriert ist.

14. Lastsicherungsvorrichtung (100) nach einem der vorhergehenden Ansprüche,
**dadurch gekennzeichnet,**
**dass** das Haltelement (110) eine maximale Ausdehnung D von der Drehachse (112) in der der Drehachse entgegengesetzten Richtung aufweist, wobei die Länge HF der Führungsschiene (130) mindestens der Ausdehnung D des Halteelements (110) entspricht.

15. Hubschlitten (150),
**dadurch gekennzeichnet,**
**dass** der Hubschlitten (150) eine Lastsicherungsvorrichtung (100) nach einem der vorhergehenden Ansprüche aufweist.

## Claims

1. Load securing device (100), wherein the load securing device (100) comprises at least one mast (151) and a retaining element (110), a support element (120) and a guide rail (130), the load securing device (100) is arranged so as to be vertically displaceable on the at least one mast (151), in the x-direction, the guide rail (130) extends substantially in parallel with the at least one mast (151), and the support element (120) is in engagement with the guide rail (130), wherein the support element (120) is supported by the guide rail (130), and wherein the retaining element (110) is arranged so as to be pivotable about a pivot point (112), wherein the retaining element (110) can be activated by pivoting into a substantially horizontal position, wherein the pivoting of the retaining element (110) in the vertical direction (x) is prevented by the support element (120), **characterised in that**
the guide rail (130) comprises a curved track (131), bent by 90°, at the lower end thereof, and **in that**
the load securing device (100) further comprises a force accumulator (140), wherein the force accumulator (140) is tensioned when the retaining element (110) is in a substantially horizontal position, and exerts a torque on the retaining element (110), about the rotary axis (112), in the opposite direction to the region (131) of the curved track of the guide rail (130).

2. Load securing device (100) according to claim 1,
**characterised in that**
the retaining element (110) can be pivoted in the positive x-direction.

3. Load securing device (100) according to claim 1,
**characterised in that**
the retaining element (110) can be pivoted in the negative x-direction.

4. Load securing device (100) according to any of the preceding claims,
**characterised in that**
in the substantially vertical position, in the positive y-direction, the retaining element (110) does not extend beyond the maximum extension of the at least one mast (151) in the positive y-direction.

5. Load securing device (100) according to any of the preceding claims,
**characterised in that**
the load securing device (100) further comprises a yoke (111), wherein the retaining element (110) can be pivoted about the pivot point (112), in the vertical direction (x), relative to the yoke (111).

6. Load securing device (100) according to claim 5,
**characterised in that**
the yoke (111) and the retaining element (110) are vertically movable in the same direction, in the x-direction or in the opposite y-direction, wherein the vertical spacing thereof is constant.

7. Load securing device (100) according to claim 1,
**characterised in that**
the force accumulator (140) is a compression spring.

8. Load securing device (100) according to any of the preceding claims,
**characterised in that**
the support element (120) comprises a wear element (121), by means of which the support element (120) is supported on the guide rail (130).

9. Load securing device (100) according to claim 8,
**characterised in that**
the wear element (121) is a roller.

10. Load securing device (100) according to claim 8,
**characterised in that**
the wear element (121) is a slider bar.

11. Load securing device (100) according to any of the preceding claims,
**characterised in that**
the guide rail (130) is operatively connected to the at least one mast (151).

12. Load securing device (100) according to any of the preceding claims,
**characterised in that**
the lifting carriage comprises a height-adjustment means (115) for the load securing device (100), by means of which the load securing device can be adjusted along the guide rail (130), in the vertical direction (x).

13. Load securing device (100) according to claim 12,
**characterised in that**
the height-adjustment means (115) is integrated in the at least one mast (151).

14. Load securing device (100) according to any of the preceding claims,
**characterised in that**
the retaining element (110) has a maximum extension D from the rotary axis (112) in the direction opposite the rotary axis, wherein the length HF of the guide rail (130) corresponds at least to the extension D of the retaining element (110).

15. Lifting carriage (150),
**characterised in that**
the lifting carriage (150) comprises a load securing device (100) according to any of the preceding claims.

## Revendications

1. Dispositif de retenue de charges (100), dans lequel le dispositif de retenue de charges (100) comporte au moins un mât (151) et un élément de retenue (110), un élément d'appui (120) et un rail de guidage (130), le dispositif de retenue de charges (100) étant disposé coulissant verticalement dans la direction x sur l'au moins un mât (151), le rail de guidage (130) s'étendant sensiblement parallèlement à l'au moins un mât (151) et l'élément d'appui (120) étant en prise avec le rail de guidage (130), l'élément d'appui (120) étant supporté par le rail de guidage (130) et l'élément de retenue (110) étant disposé pivotant sur un pivot (112), l'élément de retenue (110) pouvant être activé par le pivotement dans une position sensiblement horizontale, le pivotement de l'élément de retenue (110) dans la direction verticale (x) étant empêché par l'élément d'appui (120),
**caractérisé en ce que**
le rail de guidage (130) comporte une trajectoire incurvée (131) courbée à 90° à son extrémité inférieure et **en ce que** le dispositif de retenue de charges (100) comporte en outre un accumulateur d'énergie (140), l'accumulateur d'énergie (140) étant tendu quand l'élément de retenue (110) se trouve dans une position sensiblement horizontale et exerçant un couple de rotation sur l'élément de retenue (110) sur l'axe de rotation (112) dans la direction opposée à la zone (131) de la trajectoire incurvée du rail de guidage (130).

2. Dispositif de retenue de charges (100) selon la revendication 1,
**caractérisé en ce que**
l'élément de retenue (110) peut pivoter dans la direction x positive.

3. Dispositif de retenue de charges (100) selon la revendication 1,
**caractérisé en ce que**
l'élément de retenue (110) peut pivoter dans la direction x négative.

4. Dispositif de retenue de charges (100) selon l'une des revendications précédentes,
**caractérisé en ce que**
l'élément de retenue (110), dans la position sensiblement verticale, ne s'étend pas dans la direction y positive au-delà de l'étendue maximale de l'au moins un mât (151) dans la direction y positive.

5. Dispositif de retenue de charges (100) selon l'une des revendications précédentes,
**caractérisé en ce que**
le dispositif de retenue de charges (100) comporte en outre une travée (111), l'élément de retenue (110) pouvant pivoter sur le pivot (112) dans la direction verticale (x) par rapport à la travée (111).

6. Dispositif de retenue de charges (100) selon la revendication 5,
**caractérisé en ce que**
la travée (111) et l'élément de retenue (110) sont mobiles verticalement dans le même sens dans la direction x ou dans la direction x opposée, leur écart vertical étant constant.

7. Dispositif de retenue de charges (100) selon la revendication 1,
**caractérisé en ce que**
l'accumulateur d'énergie (140) est un ressort de compression.

8. Dispositif de retenue de charges (100) selon l'une des revendications précédentes,
**caractérisé en ce que**
l'élément d'appui (120) comporte un élément d'usure (121), avec lequel l'élément d'appui (120) s'appuie sur le rail de guidage (130).

9. Dispositif de retenue de charges (100) selon la revendication 8,
**caractérisé en ce que**
l'élément d'usure (121) est un rouleau.

10. Dispositif de retenue de charges (100) selon la revendication 8,
**caractérisé en ce que**
l'élément d'usure (121) est une poutre de glissement.

11. Dispositif de retenue de charges (100) selon l'une des revendications précédentes,
**caractérisé en ce que**
le rail de guidage (130) est reliée de manière fonctionnelle à l'au moins un mât (151).

12. Dispositif de retenue de charges (100) selon l'une des revendications précédentes,
**caractérisé en ce que**
le chariot élévateur comporte un dispositif de réglage en hauteur (115) pour le dispositif de retenue de charges (100), à l'aide duquel le dispositif de retenue de charges peut être déplacé dans la direction verticale (x) le long du rail de guidage (130).

13. Dispositif de retenue de charges (100) selon la revendication 12,
**caractérisé en ce que**
le dispositif de réglage en hauteur (115) est intégré dans l'au moins un mât (151).

14. Dispositif de retenue de charges (100) selon l'une des revendications précédentes,
**caractérisé en ce que**
l'élément de retenue (110) présente une étendue D maximale depuis l'axe de rotation (112) dans la direction opposée à l'axe de rotation, la longueur HF du rail de guidage (130) correspondant au moins à l'étendue D de l'élément de retenue (110).

15. Chariot élévateur (150),
**caractérisé en ce que**
le chariot élévateur (150) comporte un dispositif de retenue de charges (100) selon l'une des revendications précédentes.
